# EUROPÄISCHE PATENTSCHRIFT

(11) **EP 3 091 173 B1**
(45) Veröffentlichungstag und Bekanntmachung des Hinweises auf die Patenterteilung: **24.04.2019**
(21) Anmeldenummer: 16168005.3
(22) Anmeldetag: 03.05.2016
(51) Int. Cl.: E21B 44/02, E21B 44/04

(54) **BOHRANLAGE ZUM ERZEUGEN ODER AUFWEITEN EINER ERDBOHRUNG IM ERDREICH UND VERFAHREN ZUR STEUERUNG EINES VORSCHUBANTRIEBS EINER SOLCHEN BOHRANLAGE**
DRILLING SYSTEM FOR GENERATING OR EXTENDING A BOREHOLE IN THE GROUND AND METHOD FOR CONTROLLING AN ADVANCE OF SUCH A DRILLING SYSTEM
INSTALLATION DE FORAGE DÉSTINÉE À PRODUIRE OÙ À ÉLARGIR UN FORAGE TERRESTRE DANS LA TERRE ET PROCÉDÉ DE COMMANDE D'UN DISPOSITIF D'AVANCE D'UNE TELLE INSTALLATION DE FORAGE

(30) Priorität: 08.05.2015 DE 102015107194
(43) Veröffentlichungstag der Anmeldung: 09.11.2016
(73) Patentinhaber: TERRA AG fuer Tiefbautechnik, 6260 Reiden (CH)
(72) Erfinder: JENNE, Dietmar, 4805 Brittnau (CH); GRABER, Roman, 5745 Salenwil (CH)
(74) Vertreter: Schaumburg und Partner Patentanwälte mbB

(56) Entgegenhaltungen:
- EP-A1- 0 384 888
- EP-A2- 2 767 672
- DE-A1- 10 149 018
- DE-A1- 19 708 997

## Beschreibung

Die Erfindung betrifft ein Verfahren zur Steuerung eines Vorschubantriebs einer Bohranlage zum Erzeugen oder Aufweiten einer Erdbohrung im Erdreich, bei dem ein mit dem Bohr- und/oder Aufweitwerkzeug verbundenes Bohrgestänge mit Hilfe eines Drehantriebs um seine Längsachse gedreht und mit Hilfe des Vorschubantriebs in Richtung seiner Längsachse durch das Erdreich bewegt wird. Die durch den Vorschubantrieb auf das Bohrgestänge in Richtung seiner Längsachse ausgeübte Vorschubkraft wird auf einen voreingestellten Wert begrenzt. Ferner betrifft die Erfindung eine Bohranlage zum Erzeugen oder Aufweiten einer Erdbohrung im Erdreich.

Aus dem Dokument DE 197 08 097 A1 sind ein Verfahren und eine Vorrichtung zur Steuerung des Vorschubantriebs einer zum Erzeugen von Erdbohrungen bestimmten Bohranlage bekannt. Die Bohranlage hat ein Bohrwerkzeug tragendes Bohrgestänge, das unter gleichzeitiger Drehung in dem Erdreich vorgeschoben wird. Die Vorschubgeschwindigkeit des Vorschubantriebs wird in Abhängigkeit des am Bohrgestänge auftretenden Drehmoments geregelt. Weitere Horizontalbohranlagen mit einem Vorschubantrieb zum Antrieb eines ein Bohrwerkzeug tragenden Bohrgestänges, das unter gleichzeitiger Drehung mit Hilfe eines Vorschubantriebs im Erdreich vorgeschoben wird, sind aus den Dokumenten DE 10 2010 004 287 A1 und US 6,189,628 B1 bekannt.

Bei bekannten steuerbaren Horizontalbohranlagen, wie sie beispielsweise aus dem Dokument DE 197 08 997 A1 bekannt sind, wird ein Sollwert für das am Bohrgestänge zu dessen Drehung wirkende Drehmoment Mₛₒₗₗ vorgegeben. Eine Steuereinheit steuert die Vorschubgeschwindigkeit eines durch das Erdreich zu bewegenden Bohrwerkzeugs bzw. eines durch das Erdreich zu bewegenden Aufweitwerkzeugs mit einem in die mit Hilfe des Aufweitwerkzeugs erzeugte Öffnung einzuziehenden Rohrs so, dass ein ermitteltes Ist-Drehmoment Mᵢₛₜ gleich dem voreingestellten Soll-Wert Mₛₒₗₗ ist. Beim Aufweiten einer Bohrung und einem gleichzeitigen Einzug eines neuen Rohres bedeutet dies, solange Mᵢₛₜ < Mₛₒₗₗ wird die Einzugsgeschwindigkeit v erhöht. Dadurch werden die Kräfte, die auf das Aufweitwerkzeug, insbesondere auf einen Aufweitkopf, wirken, größer. Dies führt zu einer Erhöhung des am Bohrgestänge wirkenden Drehmoments Mᵢₛₜ. Die Einzugsgeschwindigkeit v wird solange erhöht, bis das tatsächliche Drehmoment Mᵢₛₜ dem voreingestellten Sollwert Mₛₒₗₗ erreicht. Bei homogenem Untergrund wird das Aufweitwerkzeug dann mit relativ konstanter Einzugsgeschwindigkeit durch das Erdreich bewegt. Wird der Untergrund härter oder trifft das Bohr- und/oder Aufweitwerkzeug auf einen Stein oder Fels, wird das wirkende Drehmoment Mᵢₛₜ größer als der Sollwert Mₛₒₗₗ. Daraufhin wird der Vorschub gestoppt, bis sich das Bohr- und/oder Aufweitwerkzeug freigedreht hat und das aktuelle wirkende Drehmoment Mᵢₛₜ wieder kleiner als der Sollwert Mₛₒₗₗ ist. Anschließend wird die Vorschubgeschwindigkeit wieder solange erhöht, bis der aktuelle Wert des Drehmoments Mᵢₛₜ den Sollwert erreicht hat.

Jedoch erfolgt sowohl das Bohren einer Pilotbohrung mit Hilfe eines Bohrwerkzeugs als auch das Aufweiten der Pilotbohrung bzw. das Aufweiten einer bereits im Erdreich vorhandenen Öffnung im Stand der Technik immer mit der maximalen Einzugskraft. Je nach Untergrund kann dies dazu führen, dass die Hartmetallzähne eines Bohrwerkzeugs oder eines Aufweitwerkzeugs so ins Erdreich oder in Fels gedrückt oder gezogen werden, dass sie sich im Erdreich bzw. Fels verhaken. Dadurch kann sich das Bohrwerkzeug bzw. der Aufweitkopf nicht weiterdrehen und bleibt stehen.

Es ist Aufgabe der Erfindung, eine Bohranlage zum Erzeugen oder Aufweiten einer Erdbohrung im Erdreich sowie ein Verfahren zur Steuerung eines Vorschubantriebs der Bohranlage anzugeben, durch die eine Erdbohrung sowie das Aufweiten einer Erdbohrung einfach und effizient möglich ist.

Diese Aufgabe wird durch ein Verfahren mit den Merkmalen des Anspruchs 1 sowie eine Bohranlage mit den Merkmalen des Anspruchs 12 gelöst. Vorteilhafte Weiterbildungen sind in den abhängigen Ansprüchen angegeben.

Bei dem Verfahren zur Steuerung des Vorschubantriebs einer Bohranlage zum Erzeugen oder Aufweiten einer Erdbohrung im Erdreich wird ein mit einem Bohr- und/oder Aufweitwerkzeug verbundenes Bohrgestänge mit Hilfe eines Drehantriebs der Bohranlage um seine Längsachse gedreht und mit Hilfe des Vorschubantriebs in Richtung seiner Längsachse durch das Erdbereich bewegt. Ferner wird die durch den Vorschubantrieb auf das Bohrgestänge in Richtung seiner Längsachse ausgeübte Vorschubkraft auf einen voreingestellten Wert begrenzt. Der Vorschubantrieb ist vorzugsweise eine Vorschubantriebseinheit, die eine translatorische Antriebsbewegung des Bohrgestänges erzeugt. Dabei wird das Bohr- und/oder Aufweitwerkzeug entweder vom Vorschubantrieb weg in das Erdreich gedrückt oder zum Vorschubantrieb hin durch das Erdreich gezogen. Vorzugsweise ist das Bohr- und/oder Aufweitwerkzeug zumindest in einer Drehrichtung an dem vom Vorschubantrieb entfernten Ende des Bohrgestänges drehfest mit diesem verbunden.

Durch ein solches Verfahren zur Steuerung des Vorschubantriebs wird verhindert, dass das Bohrwerkzeug oder das Aufweitwerkzeug mit einer zu großen Kraft gegen das Erdreich gedrückt wird, wobei insbesondere eine Blockade des Bohrwerkzeugs aufgrund zu großer Vorschubkraft verhindert wird. Durch eine geeignete Beschränkung der Vorschubkraft wird sichergestellt, dass ein abruptes Verhaken von Schneidelementen des Bohr- und/oder Aufweitwerkzeugs mit dem Erdreich verhindert wird, wodurch eine durch eine solche Blockierung des Bohr- und/oder Aufweitwerkzeugs bewirkte Unterbrechung des Bohrvorgangs sowie extreme Belastungen des Bohrgestänges und des Bohrwerkzeugs vermieden werden.

Ferner ist es vorteilhaft, wenn die Vorschubkraft als Ist-Wert ermittelt wird und wenn der ermittelte Ist-Wert mit einem voreingestellten Soll-Wert verglichen wird. Beim Erreichen und/oder Überschreiten des voreingestellten Soll-Werts wird die durch den Vorschubantrieb auf das Bohrgestänge ausgeübte Vorschubkraft reduziert. Vorzugsweise wird der Betrag der Vorschubkraft als Ist-Wert ermittelt und mit dem voreingestellten Soll-Wert verglichen. Hierdurch ist eine einfache und sichere Überwachung und Begrenzung der Vorschubkraft möglich.

Ferner ist es vorteilhaft, wenn die Vorschubkraft wahlweise derart auf das Bohrgestänge ausgeübt wird, dass das mit dem Bohrgestänge verbundene Bohr- und/oder Aufweitwerkzeug durch die Vorschubkraft von dem Vorschubantrieb weg oder zum Vorschubantrieb hin bewegt wird. Dadurch kann die Bohranlage das Bohr- und/oder Aufweitwerkzeug sowohl vom Vorschubantrieb wegbewegen als auch zum Vorschubantrieb hinbewegen, so dass auf einfache Art und Weise eine Pilotbohrung mit Hilfe eines Bohrwerkzeugs durch das Erdreich hergestellt werden kann und anschließend das Bohrwerkzeug am Ende des Bohrgestänges von diesem getrennt wird und das Ende des Bohrgestänges mit einem Aufweitwerkzeug verbunden wird, wobei das Aufweitwerkzeug dann zum Vorschubantrieb hinbewegt, d.h. durchs Erdreich gezogen, wird.

Es ist erfindungsgemäß, dass die Vorschubgeschwindigkeit des Bohrgestänges und die auf das Bohrgestänge ausgeübte Vorschubkraft in Abhängigkeit des auf das Bohrgestänge zu dessen Drehung ausgeübten Drehmoments eingestellt werden. Dadurch werden die Vorschubgeschwindigkeit und die
Vorschubkraft als Stellgrößen in einem Regelkreis zur Reglung des Drehmoments genutzt. Es werden die Stellgrößen Vorschubkraft und Vorschubgeschwindigkeit gemeinsam verstellt, bis eine der Stellgrößen einen unteren und/oder oberen voreingestellten Grenzwert erreicht. Anschließend wird nur die andere Stellgröße weiter verstellt. Durch eine Beschränkung der Vorschubkraft auf den voreingestellten Grenzwert wird erreicht, dass auch bei einer Regelung des Drehmoments keine derart große Kraft auf das Bohr- und/oder Aufweitwerkzeug ausgeübt wird, dass dieses stehenbleibt. Insbesondere wird ein Verhaken von Schneiden des Bohr- und/oder Aufweitwerkzeugs mit Steinen oder Fels im Erdreich verhindert.

Es ist außerdem erfindungsgemäß, dass das auf das Bohrgestänge zu dessen Drehung ausgeübte Drehmoment als Ist-Wert ermittelt und mit einem voreingestellten Soll-Wert verglichen wird und dass eine Regelabweichung aus der Differenz aus Soll-Wert und Ist-Wert ermittelt wird. Bei einer positiven Regelabweichung werden die Vorschubgeschwindigkeit und die Vorschubkraft reduziert und bei einer negativen Regelabweichung werden die Vorschubgeschwindigkeit und die Vorschubkraft erhöht. Hierdurch erfolgt eine Regelung des Drehmoments, durch die ein einfacher und sicherer Betrieb der Bohranlage möglich ist.

Dabei ist es vorteilhaft, wenn die Vorschubgeschwindigkeit und/oder die Vorschubkraft nur dann geändert werden, wenn der Betrag der Regelabweichung einen voreingestellten Wert überschreitet. Dadurch wird die Regelung vereinfacht und insbesondere ein Ausschwingen des Regelkreises vermieden.

Es kann bei einer positiven Regelabweichung die Vorschubkraft solange erhöht werden, bis sie den voreingestellten Wert erreicht hat.

Somit wird nach Erreichen des voreingestellten Werts der Vorschubkraft auch bei einer positiven Regelabweichung die Vorschubkraft nicht weiter erhöht. Doch kann eine Bedienperson den voreingestellten Wert ändern, so dass dann abhängig von der ermittelten Regelabweichung bei einer positiven Regelabweichung die Vorschubkraft weiter bis zum neuen voreingestellten Grenzwert erhöht werden kann.

Besonders vorteilhaft ist es, wenn bei einer positiven Regelabweichung die Vorschubkraft und die Vorschubgeschwindigkeit gleichzeitig so lange erhöht werden, bis die Vorschubkraft den voreingestellten Wert erreicht hat. Bei einer negativen Regelabweichung werden die Vorschubkraft und die Vorschubgeschwindigkeit gleichzeitig so lange verringert, bis keine Regelabweichung mehr oder eine positive Regelabweichung festgestellt wird.

Vorzugsweise wird nach Erreichen des voreingestellten Werts der Vorschubkraft nur noch die Vorschubgeschwindigkeit erhöht, bis diese einen für die Vorschubgeschwindigkeit voreingestellten maximalen Wert erreicht hat. Vorzugsweise dient als Antriebseinheit ein Hydraulikaggregat, wobei am Hydraulikaggregat der vom Hydraulikaggregat erzeugte Druck unabhängig von der vom Hydraulikaggregat geförderten Menge an Hydraulikflüssigkeit eingestellt werden kann. Der vom Hydraulikaggregat erzeugte Druck ist ein Maß für die Vorschubkraft und die vom Hydraulikaggregat geförderte Menge ein Maß für die Vorschubgeschwindigkeit. Dadurch lassen sich am Hydraulikaggregat auf einfache Art und Weise die Vorschubkraft und die Vorschubgeschwindigkeit vorgeben. Die Vorgabe dieser Werte erfolgt insbesondere durch eine Steuereinheit der Bohranlage, die über eine geeignete Schnittstelle mit dem Hydraulikaggregat zur Vorgabe von Soll-Werten für Druck und Menge verbunden ist. Die Steuereinheit ist vorzugsweise eine speicherprogrammierbare Steuerung der Bohranlage.

Besonders vorteilhaft ist es, wenn der voreingestellte Wert der Vorschubkraft und/oder der voreingestellte Wert der Vorschubgeschwindigkeit über eine Bedieneinheit einstellbar und beim Betrieb der Bohranlage durch eine Bedienperson oder durch eine Vorgabe einer weiteren Steuereinheit oder eines Steueralgorithmus veränderbar ist.

Der Ist-Wert des Drehmoments wird vorzugsweise ausgehend von der auf das Bohrgestänge wirkenden Dreh-Antriebskraft ermittelt. Die Dreh-Antriebskraft kann bei einem hydraulischen Antrieb des Bohrgestänges einfach aufgrund des Drucks der dem Hydraulikmotor zugeführten Hydraulikflüssigkeit ermittelt werden.

Besonders vorteilhaft ist es, wenn sowohl der Drehantrieb als auch der Vorschubantrieb hydraulische Antriebe sind.

Ferner ist es vorteilhaft, wenn zur Änderung der Vorschubgeschwindigkeit die Menge des dem Vorschubantrieb zugeführten Druckmittels, insbesondere der dem Vorschubantrieb zugeführten Hydraulikflüssigkeit, verändert wird. Zur Änderung der Vorschubkraft wird der Druck des dem Vorschubantrieb zugeführten Druckmittels, insbesondere der dem Vorschubantrieb zugeführten Hydraulikflüssigkeit, geändert.

Besonders vorteilhaft ist es, wenn der voreingestellte Wert zur Begrenzung der Vorschubkraft vor Beginn einer Erdbohrung abhängig von der zu erwartenden Beschaffenheit des Erdreichs auf einen Wert im Bereich zwischen 20 % und 98 % der durch den Vorschubantrieb erzeugbaren Vorschubkraft eingestellt wird, vorzugsweise auf einen Wert im Bereich zwischen 20 % und 40 %.

Ferner ist es vorteilhaft, wenn der Soll-Wert des Drehmoments auf einen Wert im Bereich von 70 % bis 90 % des durch den Drehantrieb erzeugbaren Drehmoments zum Drehen des Bohrgestänges voreingestellt wird.

Ein zweiter Aspekt der Erfindung betrifft eine Bohranlage zum Erzeugen oder Aufweiten einer Erdbohrung im Erdreich, vorzugsweise nach dem Verfahren mit den Merkmalen des Anspruchs 1 oder einer zuvor beschriebenen Weiterbildung dieses Verfahrens. Die Bohranlage hat einen Vorschubantrieb, der eine Vorschubkraft auf ein Bohrgestänge ausübt und ein mit dem Bohrgestänge verbundenes Bohr- und/oder Aufweitwerkzeug in Richtung der Längsachse des Bohrgestänges durch das Erdreich bewegt. Ferner hat die Bohranlage einen Drehantrieb, der eine Rotationskraft auf das Bohrgestänge ausübt und ein Drehmoment zur Drehung des Bohrgestänges und des mit diesem verbundenen Bohr- und/oder Aufweitwerkzeugs um die Längsachse des Bohrgestänges erzeugt. Die Bohranlage hat weiterhin eine Steuereinheit, die den Vorschubantrieb derart steuert, dass die durch den Vorschubantrieb auf das Bohrgestänge in Richtung seiner Längsachse ausgeübte Vorschubkraft auf einen voreingestellten Wert begrenzt wird. Dadurch ist ein einfacher und sicherer kontinuierlicher Betrieb der Bohranlage sowohl zum Einbringen einer Pilotbohrung in das Erdreich mit Hilfe eines Bohrwerkzeugs als auch zum Aufweiten einer Pilotbohrung mit Hilfe eines Aufweitwerkzeugs einfach möglich.

Weitere Merkmale und Vorteile ergeben sich aus der folgenden Beschreibung, die die Erfindung anhand von Ausführungsbeispielen im Zusammenhang mit den beigefügten Figuren näher erläutert.

Es zeigen:
- Figur 1A: eine schematische Darstellung einer Bohranlage zum gesteuerten Bohren einer Pilotbohrung, mit der eine Durchgangsöffnung im Erdreich erzeugt wird, die nachfolgend mithilfe eines Aufweitwerkzeugs aufweitbar ist;
- Figur 1B: einen vergrößerten Ausschnitt der Bohranlage nach Figur 1A, wobei der Bohrkopf zum Erzeugen der Pilotbohrung dargestellt ist;
- Figur 1C: eine schematische Darstellung einer Bohranlage zum Aufweiten der mit der Bohranlage nach Figur 1A erzeugten Pilotbohrung mithilfe eines Aufweitwerkzeugs;
- Figur 1D: einen vergrößerten Ausschnitt der Bohranlage nach Figur 1C, wobei das Aufweitwerkzeug zum Aufweiten der Pilotbohrung dargestellt ist;
- Figur 2: das Blockschaltbild eines Regelkreises zur Steuerung der Bohranlage nach den Figuren 1A bis 1D;
- Figur 3: einen Ablaufplan der Steuerung eines Drehantriebs der Bohranlage zum Drehen eines Gestänges und eines Vorschubantriebs zum Vorschub des Gestänges;
- Figur 4: ein Bohrgerät gemäß einer zweiten Ausführungsform.

In Figur 1A ist eine Bohranlage 10 zum gesteuerten Bohren einer Pilotbohrung gezeigt. Die Bohranlage 10 arbeitet nach einem Horizontalbohrverfahren, das auch als Horizontal Directional Drilling (HDD) Verfahren bezeichnet wir. Im vorliegenden Ausführungsbeispiel wird hierzu eine unter der Handelsbezeichnung Terra-Jet erhältliche Horizontalbohranlage eingesetzt. Eine solche Horizontalbohranlage ist beispielsweise aus dem Dokument DE 101 15 233 A1 bekannt. Beim HDD-Verfahren wird ein aus mehreren Gestängeabschnitten 13 zusammengesetztes Gestänge 14 mithilfe eines Horizontalbohrgerätes 12 an einem Startpunkt 16 mit einem an dem dem Horizontalbohrgerät 12 entfernten Ende des Gestänges 14 angeordneten Bohrkopf 20 in Richtung des Pfeils P0 in das Erdreich 18 eingebracht. Das Horizontalbohrgerät 12 bringt mit hohem Druck Spülflüssigkeit in das hohle Gestänge 14 ein. Die Spülflüssigkeit tritt mit hohem Druck am Bohrkopf 20 aus. Durch den hohen Druck und durch Hartmetallzähne des Bohrkopfs 20 wird ein Bohrloch ins Erdreich 18 geschnitten.

Der Bohrkopf 20 ist an seinem vorderen Ende asymmetrisch abgeflacht und wird mithilfe des Gestänges 14 zum Erzeugen eines geraden Bohrlochs kontinuierlich gedreht. Bei einer gewünschten seitlichen Bewegung, Aufwärtsbewegung oder Abwärtsbewegung wird der Bohrkopf 20 in einer für diese gewünschte Bewegung geeigneten Position angehalten und nicht weiter gedreht, so dass aufgrund der asymmetrisch abgeflachten Form des vorderen Endes des Bohrkopfs 20 eine entsprechende Ablenkbewegung des Bohrkopfs 20 im Erdreich 18 erfolgt. In Figur 1B ist eine Detailansicht des von dem Horizontalbohrgerät 12 entfernten Endes des Gestänges 14 zusammen mit dem Bohrkopf 20 gezeigt. Im Bohrkopf 20 ist eine elektronische Sonde angeordnet, die mithilfe eines entsprechenden Ortungsgerätes jederzeit von der Erdoberfläche aus exakt geortet werden kann, so dass die Position des Bohrkopfs 20 im Erdreich 18 jederzeit exakt bestimmbar ist.

Die Bewegungsbahn des Bohrkopfs 20 und damit der Verlauf des Bohrlochs der Pilotbohrung wird einfach durch kontrolliertes Stoppen der Drehung des Bohrkopfs 20 über das Gestänge 14 gesteuert, so dass die Steuerfläche des Bohrkopfs 20 in eine für die gewünschte Bewegung erforderliche Stellung gebracht wird. Auch nach dem gezielten Stoppen der Drehung des Bohrkopfs 20 wird weiterhin Spülflüssigkeit durch das Gestänge 14 geleitet und der Bohrkopf 20 weiter über das Gestänge vorangetrieben, so dass mithilfe der Spülflüssigkeit und des Vortriebs des Bohrkopfs 20 der Bohrvorgang des gewünschten Verlaufs des Bohrlochs fortgesetzt wird.

Nach Erreichen des Zielpunkts 22, der beispielsweise in einer Zielgrube vorgesehen ist, wird der Bohrkopf 20 durch einen Aufweitkopf 24 ersetzt, der beim Zurückziehen des Gestänges 14 die zuvor erzeugte Pilotbohrung aufweitet und gleichzeitig ein HDPE-Rohr 26 einzieht, wie dies in den Figuren 1C und 1D gezeigt ist. HDPE-Rohre sind aus High-Density-Polyethylen hergestellt, wobei dieses High-Density-Polyethylen ein thermoplastischer Kunststoff mit hoher Dichte ist, so dass die aus HDPE hergestellten Rohre eine hohe Zähigkeit und Steifigkeit, eine sehr gute chemische Beständigkeit, gute Gleiteigenschaften, geringe Feuchtigkeitsaufnahme, sehr gute Verarbeitungseigenschaften, sehr gut verschweißbar sind und physiologisch unbedenklich sind. Bei anderen Ausführungsformen können auch Rohre 26 aus anderen Materialien, insbesondere aus Metall, eingezogen werden.

Das Horizontalbohrgerät 12 erzeugt die für den Aufweitvorgang erforderliche Zugkraft am Gestänge 14 und leitet weiterhin Spülflüssigkeit zum Aufweitkopf 24. Die Spülflüssigkeit unterstützt zumindest das Aufweiten der Pilotbohrung und dient ferner zum Ableiten und Austragen des beim Aufweitvorgang gelösten überschüssigen Erdreichs 18. Insbesondere bei steinigem Erdreich 18, Geröll und Fels muss zumindest ein Teil des mithilfe des Aufweitwerkzeugs 24 beim Aufweitvorgang kontaktierten Erdreichs 18 abgeleitet werden. Dies kann insbesondere durch den Ringspalt zwischen dem als Bohrkanal bezeichneten bereits aufgeweiteten Bereich der Pilotbohrung und dem eingezogenen Rohr 26 erfolgen. Die in den Ringspalt eingebrachte Spülflüssigkeit verringert auch die Mantelreibung zwischen dem Rohr 26 und dem Bohrkanal.

Zur Vermeidung einer nicht zentrischen Aufweitung der Pilotbohrung, insbesondere in Folge einer Ablenkung des Aufweitwerkzeugs 24 durch inhomogenes Erdreich, hat das Aufweitwerkzeug 24 einen Zentrierbereich 25, der in Bezug auf den Aufweitbereich 31 des Aufweitwerkzeugs 24 in Bewegungsrichtung des Aufweitwerkzeugs 24 stromaufwärts angeordnet ist und im Wesentlichen dem Durchmesser der aufgeweiteten Öffnung entspricht. Dadurch hat das Aufweitwerkzeug 24 über den Zentrierbereich 25 eine große Abstützfläche, über die eine Gegenkraft zu den auf den Aufweitbereich 31 quer zur Bewegungsrichtung P1 wirkenden Querkräfte bereitgestellt werden kann. Dadurch wird eine Ablenkung des Aufweitwerkzeugs 24 auf einfache Art und Weise wirkungsvoll vermieden, so dass die Pilotbohrung bzw. eine bereits im Erdreich 18 vorhandene Durchgangsöffnung mithilfe des erfindungsgemäßen Aufweitwerkzeugs 24 zentrisch aufgeweitet werden kann.

Gleichzeitig mit dem Aufweitvorgang wird das neu zu verlegende Rohr 26, im vorliegenden Fall ein HDPE-Rohr, eingesetzt. Je nach Untergrund können auch zwei oder mehr Aufweitwerkzeuge 24 nacheinander mit bis zu einem Durchmesser von 1000 mm eingesetzt werden. Üblicherweise werden dann Rohre 26 bis zu einem Durchmesser von 800 mm oder ein Rohrbündel aus mehreren Rohren eingezogen. Als Spülflüssigkeit kann Wasser mit Betonit oder Ejactomer eingesetzt werden. Solche Spülflüssigkeiten stabilisieren den Bohrkanal, vermindern die Reibung zwischen Bohrgestänge 14 und Erdreich 18 sowie die Reibung zwischen dem einzuziehenden Rohr 26 und dem Erdreich 18. Ferner wird mithilfe der Spülflüssigkeit Erdreich 18 durch das bereits zum Teil eingezogene Rohr 26 aus dem Bohrkanal herausgefördert.

Figur 1D zeigt einen vergrößerten Ausschnitt der in Figur 1C gezeigten Anordnung 10, In diesem Ausschnitt sind das von dem Horizontalbohrgerät 12 entfernte Ende des Gestänges 14, der Aufweitkopf 24 und das bereits zum Teil ins Erdreich 18 eingezogene Rohr 26 dargestellt. Wir der Bohrkopf 20 oder der Aufweitkopf 24 zu stark gegen festes Erdreich, Gestein oder Fels gezogen, so können Schneiden des Bohrkopfs 20 bzw. des Aufweitkopfs 24 mit einer solchen Kraft gegen das Erdreich 18 gezogen werden, dass eine Drehung des Bohrkopfs 20 bzw. Aufweitkopfs 24 selbst mit dem mit dem Horizontalbohrgerät 12 erzeugbaren maximalen Drehmoment nicht möglich ist. Um dies zu verhindern, erfolgt bei dieser Ausführungsform eine Begrenzung der maximalen Vorschubkraft auf einen voreingestellten Grenzwert. Hierzu wird vorzugsweise die durch einen Vorschubantrieb erzeugte Vorschubkraft ermittelt und mit dem voreingestellten Grenzwert verglichen. Vorzugsweise führt den Vergleich eine Steuereinheit, insbesondere eine speicherprogrammierbare Steuereinheit (SPS) des Horizontalbohrgeräts 12 durch.

Das Horizontalbohrgerät 12 hat vorzugsweise einen Drehantrieb zum Drehen des Gestänges 14 und den Vorschubantrieb zum Bewegen des Gestänges 14 entlang seiner Längsachse durch das Erdreich 18 zusammen mit dem an dem vom Vorschubantrieb entfernten Ende des Gestänges 14 mit diesem verbundenen Bohrkopf 20 oder Aufweitkopf 24.

Figur 2 zeig ein Blockschaltbild eines in eine Steuereinheit 29 des Horizontalbohrgerätes 12 nach den Fig.1A bis 1D implementierten Regelalgorithmus zur Ansteuerung eines Vorschubantriebs der Bohranlage 10 bzw. des Horizontalbohrgeräts 12. Der Drehantrieb ist ein hydraulischer Antrieb. Mit Hilfe eines Drucksensors 34 wird der Druck der Hydraulikflüssigkeit der dem Hydraulikantrieb zugeführten Hydraulikflüssigkeit ermittelt. Aus diesem Druck kann unmittelbar die Antriebskraft und das am Gestänge 14 wirkende Drehmoment Mᵢₛₜ ermittelt werden. Darüber hinaus kann die Drehzahl des Gestänges 14 mit Hilfe eines entsprechenden Drehzahlsensors 36 des Horizontalgeräts 12 ermittelt werden. Der Ist-Wert des Drehmoments Mᵢₛₜ wird einem Vergleicher 28 zugeführt, der diesen Ist-Wert Mᵢₛₜ mit einem voreingestellten und in der Steuereinheit 29 des Horizontalbohrgeräts 12 gespeicherten Sollwerts Mₛₒₗₗ verglichen. Der Vergleicher 28 ermittelt aus der Differenz aus dem Ist-Wert Mᵢₛₜ und dem Soll-Wert Mₛₒₗₗ eine Regelabweichung. Ausgehend von dieser Regelabweichung gibt der Regler 30 Stellsignale für die Vorschubgeschwindigkeit und die Vorschubkraft aus und ändert erforderlichenfalls die Vorschubrichtung. Diese Stellsignale werden als Stellgrößen zur Steuerung des Vorschubantriebs genutzt. Beim Einsatz eines hydraulischen Vorschubantriebs kann die Vorschubkraft durch den Druck der dem Hydraulikantrieb zugeführten Hydraulikflüssigkeit und die Vorschubgeschwindigkeit durch die dem Vorschubantrieb zugeführte Menge an Hydraulikflüssigkeit einfach eingestellt werden. Einem Hydraulikaggregat zum Bereitstellen der Hydraulikflüssigkeit für den Hydraulikantrieb wird dann ausgehend von der vom Regler 30 vorgegebenen Vorschubkraft ein Soll-Druck vorgegeben und ausgehend von der vom Regler 30 vorgegebenen Vorschubgeschwindigkeit ein Durchfluss, d.h. die vom Hydraulikaggregat in einer vorbestimmten Zeit geförderte Menge an Hydraulikflüssigkeit. Als Störgröße auf die Regelstrecke 32 wirkt dabei die Bodenbeschaffenheit, insbesondere die Änderung der Bodenbeschaffenheit von weichem Boden zu hartem Boden oder von Erdreich zu Stein, Geröll oder Fels. Neben dem voreinstellbaren unveränderbaren Soll-Wert Mₛₒₗₗ für das Drehmoment ist auch ein maximaler Wert für die Vorschubkraft Fₘₐₓ voreinstellbar. Der Regler 30 begrenzt das Stellsingal der Vorschubkraft auf diesen Wert Fₘₐₓ. Zusätzlich kann ein weiterer Regelkreis zum Regeln der Vorschubkraft vorgesehen werden, wenn der Regler 30 zum Regeln des Drehmoments den voreingestellten maximalen Wert Fₘₐₓ der Vorschubkraft als Stellsignal ausgibt. Der weitere Regler sorgt dann dafür, dass die Vorschubkraft auch bei sich verändernder Bodenbeschaffenheit konstant auf den voreingestellten maximalen Wert der Vorschubkraft gehalten wird.

Trifft der Bohrkopf 20 oder der Aufweitkopf 24 auf ein Hindernis, so steigt der Ist-Wert des Drehmoments Mᵢₛₜ an und übersteigt den Soll-Wert Mₛₒₗₗ. Daraufhin werden die Vorschubgeschwindigkeit und die Vorschubkraft reduziert. Dies erfolgt relativ schnell, vorzugsweise in einem Zeitraum zwischen 1 ms und 100 ms, um zu verhindern, dass das Gestänge 14 blockiert und der Bohrkopf 20 sowie das Gestänge 14 nicht weitergedreht werden können. Auch kann durch eine Reduzierung der Vorschubgeschwindigkeit und der Vorschubkraft ein blockiertes Gestänge 14 wieder gedreht werden. Abhängig von der ermittelten Regelabweichung beim Anstieg des IstWerts Mᵢₛₜ des Drehmoments erfolgt eine große Reduzierung der Vorschubgeschwindigkeit und der Vorschubkraft, die dann durch den Regler 30 wieder langsam, beispielsweise in einem Zeitraum von 0,3 bis 10 s wieder erhöht wird. Die Reduzierung bei einem Stillstand des Gestänges 14, d.h. beim Blockieren des Gestänges 14, erfolgt beispielsweise auf 15 % der voreingestellten Maximalwerte für Vorschubkraft und Vorschubgeschwindigkeit. Die Erhöhung und Reduzierung der Vorschubkraft und Vorschubgeschwindigkeit können dabei kontinuierlich und/oder schrittweise erfolgen.

Figur 3 zeigt einen Ablaufplan zum Einstellen der Vorschubkraft und Vorschubgeschwindigkeit beim Erzeugen einer Pilotbohrung oder beim Aufweiten einer Erdbohrung mit Hilfe des Horizontalbohrgeräts 12. Der Ablauf wird im Schritt S10 gestartet. Im Schritt S12 wird ein Soll-Wert Mₛₒₗₗ des Drehmoments voreingestellt. Dies erfolgt durch eine Bedienperson abhängig von der auf der Bohrstrecke zu erwartenden Zusammensetzung und Art des Erdreichs 18. Beispielsweise wird der Soll-Wert Mₛₒₗₗ des Drehmoments auf 80 % des durch die Horizontalbohranlage 12 maximal erzeugbaren Drehmoments voreingestellt. Nachfolgend wird im Schritt S14 durch eine Bedienperson ein Wert für die maximal zulässige Vorschubkraft Fₘₐₓ des Vorschubantriebs voreingestellt. Die Vorschubkraft muss insbesondere dafür aufgewendet werden, beim Aufweiten einer Erdbohrung und dem gleichzeitigen Einziehen eines neuen Rohrs 26 das Rohr 26 durch die aufgeweitete Öffnung im Erdreich 18 ziehen. Die maximale Vorschubkraft wird als Startwert auf beispielsweise 20 % der mit Hilfe des Vorschubantriebs erzeugbaren Vorschubkraft voreingestellt. Sowohl der voreingestellte Soll-Wert Mₛₒₗₗ des Drehmoments als auch der Wert Fₘₐₓ der maximal zulässigen Vorschubkraft können während des Betriebs des Horizontalbohrgeräts 12 jederzeit von einer Bedienperson bei Bedarf geändert werden. Auch können die Schritte S12 und S14 getauscht oder übliche Einstellwerte bereits in der Steuereinheit 29 voreingestellt gespeichert sein, so dass diese bei Bedarf nur noch geändert werden müssen.

Nachdem der Soll-Wert Mₛₒₗₗ für das Drehmoment und der Wert Fₘₐₓ für die maximal zulässige Vorschubkraft voreingestellt sind, wird der Bohrvorgang gestartet, wobei die Steuereinheit 29 des Horizontalbohrgeräts 12 den Drehantrieb zum Drehen des Gestänges 14 und den Vorschubantrieb zum Erzeugen einer Vorschubkraft zum Vorschub des Gestänges 14 aktivieren. Mit Hilfe der Vorschubkraft wird beim Herstellen einer Pilotbohrung das Gestänge mit dem am Ende des Gestänges 14 angeordneten Bohrkopf 20 ins Erdreich hinein gedrückt und bei dem Aufweiten einer Erdbohrung wird der mit dem Gestänge 14 verbundene Aufweitkopf 24 durch die Vorschubkraft zum Horizontalbohrgerät 12 gezogen.

Im Schritt S18 werden dann die Vorschubkraft und die Vorschubgeschwindigkeit langsam erhöht. Das Erhöhen der Vorschubkraft und Vorschubgeschwindigkeit kann kontinuierlich oder schrittweise erfolgen. Jedoch wird die Vorschubkraft nur so lange erhöht, bis die Vorschubkraft den voreingestellten Maximalwert Fₘₐₓ erreicht hat. Nach dem Erhöhen der Vorschubkraft und Vorschubgeschwindigkeit im Schritt S18 wird anschließend im Schritt S20 geprüft, ob der Ist-Wert Mᵢₛₜ des Drehmoments, das durch den Drehantrieb zum Drehen des Gestänges 14 erzeugt wird, größer ist als der voreingestellte Soll-Wert Mₛₒₗₗ des Drehmoments. Ist das der Fall, so wird anschließend im Schritt S22 überprüft, ob die tatsächliche Vorschubgeschwindigkeit kleiner als die voreingestellte Vorschubgeschwindigkeit ist oder ob der Vorschub gestoppt hat. Ist die Vorschubgeschwindigkeit kleiner als die vorgegebene Vorschubgeschwindigkeit oder ist der Vorschub gestoppt, so wird anschließend im Schritt S24 der voreingestellte Wert Fₘₐₓ der maximalen Vorschubkraft erhöht. Dies kann durch die Steuereinheit 29 schrittweise automatisch oder durch eine Bedienperson erfolgen. Nach dem Erhöhen des Maximalwerts der Vorschubkraft wird der Ablauf im Schritt S18 fortgesetzt, in dem die Vorschubkraft und die Vorschubgeschwindigkeit weiter erhöht werden.

Wird im Schritt S22 jedoch festgestellt, dass der Vorschub nicht gestoppt hat und die Vorschubgeschwindigkeit der gewünschten Vorschubgeschwindigkeit entspricht, so wird im Schritt S26 geprüft, ob der Bohr- oder Aufweitvorgang abgeschlossen ist. Ist dies der Fall, so ist der Ablauf im Schritt S28 beendet und die Horizontalbohranlage 12 kann durch eine Bedienperson abgeschaltet werden.

Wird im Schritt 26 festgestellt, dass der Bohrvorgang noch nicht abgeschlossen ist, so wird der Ablauf im Schritt S20 fortgesetzt. Wird im Schritt S20 festgestellt, dass der Ist-Wert Mᵢₛₜ des Drehmoments gleich oder größer dem Soll-Wert Mₛₒₗₗ des Drehmoments ist, so werden anschließend im Schritt S30 die Vorschubkraft und die Vorschubgeschwindigkeit relativ schnell reduziert. Das Reduzieren der Vorschubkraft und Vorschubgeschwindigkeit kann dabei schrittweise erfolgen. Nach dem Reduzieren der Vorschubkraft und Vorschubgeschwindigkeit im Schritt S30 wird im Schritt S32 überprüft, ob das Gestänge 14 durch den Drehantrieb gedreht wird oder ob das Gestänge 14 blockiert ist. Ist das Gestänge 14 blockiert, so bewegt der Vorschubantrieb das Gestänge 14 anschließend im Schritt S34 in die entgegengesetzte Richtung.

Hierzu wird insbesondere ein mit dem Gestänge 14 in Eingriff stehender Bohrschlitten des Vorschubantriebs entgegen der Bohr- bzw. Aufweitrichtung bewegt. Anschließend wird der Ablauf im Schritt S32 fortgesetzt.

Wird im Schritt S32 festgestellt, dass das Drehen des Gestänges 14 nicht blockiert ist, d.h. dass sich das Gestänge 14 dreht, so wird im Schritt S36 geprüft, ob der Ist-Wert Mᵢₛₜ des Drehmoments kleiner als ein um den Betrag x reduzierter Soll-Wert Mₛₒₗₗ₋ₓ des Drehmoments ist. Ist dies der Fall, so wird der Ablauf im Schritt S18 fortgesetzt und die Vorschubkraft und die Vorschubgeschwindigkeit werden erhöht. Unterschreitet der Ist-Wert Mᵢₛₜ des Drehmoments nicht den um den Betrag x reduzierten Soll-Wert Mₛₒₗₗ₋ₓ des Drehmoments, so wird der Ablauf nach dem Schritt S36 mit Schritt S20 fortgesetzt.

Das Erhöhen der Vorschubkraft und Vorschubgeschwindigkeit im Schritt S18 erfolgt langsamer als das Reduzieren der Vorschubkraft und der Vorschubgeschwindigkeit im Schritt S30. Beispielsweise wird die Vorschubkraft um einen Faktor im Bereich von 2 bis 100 im Schritt S30 schneller reduziert als im Schritt S18 erhöht.

Figur 4 zeigt eine perspektivische Darstellung eines Horizontalbohrgeräts 300 zum Herstellen und/oder Aufweiten einer Erdbohrung gemäß einer zweiten Ausführungsform. Das Bohrgerät 300 umfasst zwei eine Verschiebeeinheit 302 begrenzende Stirnplatten 304, 306, die über Verbindungselemente 308, 310, 312, 314 miteinander verbunden sind. Über diese Verbindungselemente 308 bis 314 ist der Abstand zwischen den Stirnplatten 304, 306 festgelegt. Mit den Verbindungselementen 312, 314 sind Abstützplatten 316 bis 322 verbunden, über die das Bohrgerät 300 in einer Grube oder einem Schacht abgestützt werden kann. Die Abstützplatten 316 bis 322 sind aus den durch die Stirnplatten 304, 306 ragenden offenen Enden der Verbindungselemente 314, 312 herausziehbar und über Bolzen 324, 326 in verschiedenen Auszugsstufen mit den Verbindungselementen 312, 314 verbindbar. Die Stirnplatte 304 hat eine Gestängedurchführung 328, durch die ein Gestängeabschnitt des Gestänges 14 hindurchführbar ist. Ferner sind Arretierungshebel 330, 332 gezeigt, durch die ein Gestängeabschnitt des Gestänges 14 wahlweise derart fixiert werden kann, dass er an einer Drehbewegung gehindert wird, so dass der fixierte Gestängeabschnitt mit einem weiteren Gestängeabschnitt verbunden werden kann oder von diesem weiteren Gestängeabschnitt getrennt werden kann. Zusätzlich oder alternativ kann mithilfe der Klemmhebel 330, 332 eine Verschiebung eines Gestängeabschnitts in Vortriebsrichtung P2 sowie entgegengesetzt der Vortriebsrichtung verhindert werden.

Mit dem Verbindungselement 314 ist ein Bedienpult 315 verbunden, mit dessen Hilfe die Verschiebeeinheit 302 sowie ein hydraulischer Drehantrieb 334 zum Erzeugen einer Drehbewegung der Gestängeaufnahme 40 angesteuert werden kann. Der Drehantrieb 334 ist fest mit dem Schlitten 38 verbunden. Zur Kraftübertrag zwischen dem Drehantreib 334 und der Gestängeaufnahme 40 ist eine im Schlittens 38 angeordnete Übertragungskette (nicht dargestellt) vorgesehen.

Die Verschiebeeinheit 302 hat zwei Zylinderanordnungen 336, 338, die als Vorschubantrieb dienen. Die erste Zylinderanordnung 336 hat einen ersten Zylinder 340 mit einem ersten Zylindergehäuse 342 und einer ersten Kolbenstange 344. Ferner hat die erste Zylinderanordnung 336 einen zweiten Zylinder 346, der ein zweites Zylindergehäuse 348 und eine zweite Kolbenstange 350 hat.

Die zweite Zylinderanordnung 338 hat einen ersten Zylinder 352 mit einem ersten Zylindergehäuse 354 und einer ersten Kolbenstange 356. Ferner umfasst die zweite Zylinderanordnung 338 einen zweiten Zylinder, der in Figur 4 von anderen Elementen verdeckt ist. Dieser zweite Zylinder hat ein zweites Zylindergehäuse sowie eine zweite Kolbenstange. Ein Ende der Kolbenstangen 344, 356 ist jeweils mit der ersten Stirnplatte 304 über eine Schraubverbindung fest verbunden. Die gegenüberliegenden zweiten Enden der Kolbenstangen 344, 356 sind mit der gegenüberliegenden zweiten Stirnplatte 306 verschraubt, so dass die Kolbenstangen 344, 356 als Führungselemente zum Führen der Verschiebebewegung der Verschiebeeinheit 302 dienen. Die der Stirnplatte 304 zugewandte Seite der Zylindergehäuse 342, 352 sind über eine erste Zwischenplatte 364 verbunden. Mit der Verbindungsplatte 364 ist jeweils ein Ende der Kolbenstangen 350, 362 der zweiten Zylinder 346, 358 über eine Schraubverbindung fest verbunden. Ferner umfasst die Verschiebeeinheit 302 eine zweite Zwischenplatte 366, die an dem der zweiten Stirnplatte 306 zugewandten Ende der Zylindergehäuse 354, 342 der ersten Zylinder 340, 352 der Zylinderanordnungen 336, 338 fest verbunden ist. Ferner sind die den mit der ersten Zwischenplatte 364 fest verbundenen Enden der Kolbenstangen 350, 362 gegenüberliegenden Enden der Kolbenstangen 350, 362 mit der zweiten Zwischenplatte 366 über jeweils eine Schraubverbindung fest verbunden. Dadurch werden bei einer Bewegung der Zylindergehäuse 342, 354 entlang der Kolbenstangen 344, 356 die zweiten Zylinder 346, 358 zusammen mit den Zwischenplatten 364, 366 und dem mit den Zylindergehäusen 348, 360 verbundenen Schlitten 38 in Vortriebsrichtung P2 bzw. in entgegengesetzter Richtung verschoben.

Der Schlitten 38 kann bei einer durch die zweiten Zylinder 346, 358 erzeugten Verschiebebewegung ebenfalls in Vortriebsrichtung P2 bzw. in entgegengesetzter Richtung verschoben werden.

Die Begrenzung der Vorschubkraft auf einen voreingestellten Grenzwert Fₘₐₓ erfolgt bei dem Horizontalbohrgerät 300 in gleicher Weise wie dies in Verbindung mit dem Horizontalbohrgerät 12 der ersten Ausführungsform in Verbindung mit den Figuren 1 bis 3 beschrieben worden ist. Hierzu hat das Horizontalbohrgerät 300 eine Steuereinheit 29.

Bei alternativen Bohrgeräten kann der Vorschubantrieb zum Erzeugen der Vorschubbewegung des Bohrgestänges auch einen Zahnstangenantrieb oder einen anderen geeigneten Antrieb umfassen.

## Patentansprüche

1. Verfahren zur Steuerung eines Vorschubantriebs einer Bohranlage zum Erzeugen oder Aufweiten einer Erdbohrung im Erdreich,
bei dem ein mit einem Bohr- und/oder Aufweitwerkzeug (20, 24) verbundenes Bohrgestänge (14) mit Hilfe eines Drehantriebes (334) um seine Längsachse gedreht und mit Hilfe des Vorschubantriebs (336, 338) in Richtung seiner Längsachse durch das Erdreich (18) bewegt wird, wobei ein oberer Grenzwert (Fₘₐₓ) für die durch den Vorschubantrieb (336, 338) auf das Bohrgestänge (14) in Richtung seiner Längsachse ausgeübte Vorschubkraft und ein oberer Grenzwert für die Vorschubgeschwindigkeit voreingestellt werden,
bei dem das auf das Bohrgestänge (14) zu dessen Drehung ausgeübte Drehmoment als Ist-Wert (Mᵢₛₜ) ermittelt wird,
bei dem der ermittelte Ist-Wert (Mᵢₛₜ) mit Hilfe einer Steuereinheit (29) mit einem voreingestellten Soll-Wert (Mₛₒₗₗ) verglichen wird und
bei dem mit Hilfe der Steuereinheit (29) eine Regelabweichung aus der Differenz aus Soll-Wert (Mₛₒₗₗ) und Ist-Wert (Mᵢₛₜ) ermittelt wird,
**dadurch gekennzeichnet, dass** die Steuereinheit (29) den Vorschubantrieb (336, 338) derart steuert, dass bei einer negativen Regelabweichung die Vorschubkraft und die Vorschubgeschwindigkeit als Stellgrößen gemeinsam reduziert werden, und dass bei einer positiven Regelabweichung die Vorschubkraft und die Vorschubgeschwindigkeit als Stellgrößen gemeinsam erhöht werden, bis eine der Stellgrößen einen oberen voreingestellten Grenzwert erreicht, wobei anschließend nur die andere Stellgröße weiter verstellt wird.

2. Verfahren nach Anspruch 1, **dadurch gekennzeichnet, dass** die Vorschubkraft als Ist-Wert ermittelt wird, dass der ermittelte Ist-Wert mit dem für die Vorschubkraft voreingestellten Grenzwert (Fₘₐₓ) verglichen wird, und dass beim Erreichen und/oder Überschreiten des voreingestellten Grenzwerts (Fₘₐₓ) die durch den Vorschubantrieb 336, 338 auf das Bohrgestänge (14) ausgeübte Vorschubkraft reduziert wird.

3. Verfahren nach einem der vorhergehenden Ansprüche, **dadurch gekennzeichnet, dass** die Vorschubkraft wahlweise derart auf das Bohrgestänge (14) ausgeübt wird, dass das mit dem Bohrgestänge (14) verbundene Bohr- und/oder Aufweitwerkzeug (20, 24) durch die Vorschubkraft von dem Vorschubantrieb (336, 338) wegbewegt oder zum Vorschubantrieb (336, 338) hinbewegt wird.

4. Verfahren nach einem der vorhergehenden Ansprüche, **dadurch gekennzeichnet, dass** die Vorschubgeschwindigkeit des Bohrgestänges (14) und die auf das Bohrgestänge (14) ausgeübte Vorschubkraft in Abhängigkeit des auf das Bohrgestänge (14) zu dessen Drehung ausgeübten Drehmoments eingestellt werden.

5. Verfahren nach einem der vorhergehenden Ansprüche, **dadurch gekennzeichnet, dass** die die Vorschubgeschwindigkeit und/oder die Vorschubkraft nur dann geändert werden, wenn der Betrag der Regelabweichung einen voreingestellten Wert (x) übersteigt.

6. Verfahren nach einem der vorhergehenden Ansprüche, **dadurch gekennzeichnet, dass** der für die Vorschubkraft voreingestellte Grenzwert (Fₘₐₓ) über eine Bedieneinheit einstellbar und beim Betrieb der Bohranlage (10) veränderbar ist.

7. Verfahren nach einem der vorhergehenden Ansprüche, **dadurch gekennzeichnet, dass** der Ist-Wert (Mᵢₛₜ) des Drehmoments ausgehend von der auf das Bohrgestänge (14) zu dessen Drehung wirkenden Antriebskraft ermittelt wird.

8. Verfahren nach einem der vorhergehenden Ansprüche, **dadurch gekennzeichnet, dass** der Drehantrieb und der Vorschubantrieb hydraulische Antriebe sind.

9. Verfahren nach Anspruch 8, **dadurch gekennzeichnet, dass** die Menge des dem Vorschubantrieb (336, 338) zugeführten Druckmittels zur Änderung der Vorschubgeschwindigkeit verändert wird, und dass der Druck des dem Vorschubantrieb (336, 388) zugeführten Druckmittels zur Änderung der Vorschubkraft geändert wird.

10. Verfahren nach einem der Ansprüche, **dadurch gekennzeichnet, dass** der für die Vorschubkraft voreingestellte Grenzwert (Fₘₐₓ) vor Beginn einer Erdbohrung abhängig von der zu erwartenden Beschaffenheit des Erdreichs (18) auf einen Wert im Bereich zwischen 20% und 98% der durch den Vorschubantrieb (336, 338) erzeugbaren Vorschubkraft eingestellt wird.

11. Verfahren nach einem der Ansprüche, **dadurch gekennzeichnet, dass** der Soll-wert (Mₛₒₗₗ) des Drehmoments auf einen Wert im Bereich vom 70% bis 90% des durch den Drehantrieb (334) erzeugbaren Drehmoments zum Drehen des Bohrgestänges (14) eingestellt wird.

12. Bohranlage zum Erzeugen oder Aufweiten einer Erdbohrung im Erdreich vorzugsweise nach einem Verfahren nach einem der vorhergehenden Ansprüche, mit einem Vorschubantrieb (336, 338), der eine Vorschubkraft auf ein Bohrgestänge (14) ausübt und ein mit dem Bohrgestänge (14) verbundenes Bohr- und/oder Aufweitwerkzeug (20, 24) in Richtung der Längsachse des Bohrgestänges (14) durch das Erdreich (18) bewegt,
mit einem Drehantrieb (334), der eine Rotationskraft auf das Bohrgestänge (14) ausübt und ein Drehmoment zur Drehung des Bohrgestänges und des mit diesem verbundenen Bohr- und/oder Aufweitwerkzeugs (20, 24) um die Längsachse des Bohrgestänges (14) erzeugt, mit einer Steuereinheit (29), die den Ist-Wert (Mᵢₛₜ) des das auf das Bohrgestänge (14) zu dessen Drehung ausgeübten Drehmoments mit einem voreingestellten Soll-Wert (Mₛₒₗₗ) vergleicht, wobei die Steuereinheit (29) eine Regelabweichung aus der Differenz aus Soll-Wert (Mₛₒₗₗ) und Ist-Wert (Mᵢₛₜ) ermittelt,
**dadurch gekennzeichnet, dass** die Steuereinheit (29) den Vorschubantrieb (336, 338) ausgehend von einem für die durch den Vorschubantrieb (336, 338) auf das Bohrgestänge (14) in Richtung seiner Längsachse ausgeübte Vorschubkraft voreingestellten oberen Grenzwert und einem für die Vorschubgeschwindigkeit voreingestellten oberen Grenzwert derart steuert, dass bei einer negativen Regelabweichung die Vorschubkraft und die Vorschubgeschwindigkeit als Stellgrößen gemeinsam reduziert werden und dass bei einer positiven Regelabweichung die Vorschubkraft und die Vorschubgeschwindigkeit als Stellgrößen gemeinsam erhöht werden, bis eine der Stellgrößen einen oberen voreingestellten Grenzwert erreicht, wobei anschließend nur die andere Stellgröße weiter verstellt wird.

## Claims

1. A method for controlling a feed drive of a drilling system for producing or enlarging a borehole in the ground,
in which system a drill pipe (14) connected with a drilling and/or enlarging tool (20, 24) are rotated about a longitudinal axis by means of a rotary drive (334) and moved by means of a feed drive (336, 338) in the direction of its longitudinal axis through the ground (18), wherein an upper limit value (Fₘₐₓ) for the feed force exerted by the feed drive (336, 338) onto the drill pipe (14) in the direction of its longitudinal axis and an upper limit value for the feed rate are preset,
in which the torque exerted onto the drill pipe (14) for its rotation is detected as an actual value (Mᵢₛₜ),
in which the detected actual value (Mᵢₛₜ) is compared by means of a control unit (29) with a preset target value (Mₛₒₗₗ) and
in which by means of the control unit (29) a control deviation is calculated from the difference between the target value (Mₛₒₗₗ) and the actual value (Mᵢₛₜ),
**characterized in that** the control unit (29) controls the feed drive (336, 338) such that in the case of a negative control deviation the feed force and the feed rate are reduced together as regulating variables, and that in the case of a positive control deviation the feed force and feed rate are increased together as regulating variables, until one of the regulating variables reaches a preset upper limit value, wherein subsequently only the other regulating variable is further adjusted.

2. The method according to claim 1, **characterized in that** the feed force is determined as an actual value, that the determined actual value is compared to the limit value (Fₘₐₓ) preset for the feed force, and that the feed force exerted by the feed drive (336, 338) onto the drill pipe (14) is reduced when the preset limit value (Fₘₐₓ) is reached and/or exceeded.

3. The method according to one of the preceding claims, **characterized in that** the feed force is optionally exerted onto the drill pipe (14) such that the feed force either moves the drilling and/or enlarging tool (20, 24) connected with the drill pipe (14) away from the feed drive (336, 338) or towards the feed drive (336, 338).

4. The method according to one of the preceding claims, **characterized in that** the feed rate of the drill pipe (14) and the feed force exerted onto the drill pipe (14) are adjusted depending on the torque acting on the drill pipe (14) in order to rotate it.

5. The method according to one of the preceding claims, **characterized in that** the feed rate and/or the feed force are only adjusted when the amount of control deviation exceeds a preset value (x).

6. The method according to one of the preceding claims, **characterized in that** the preset limit value (Fₘₐₓ) of the feed force is adjustable via a control unit and can be changed during operation of the drilling system.

7. The method according to one of the preceding claims, **characterized in that** the actual value (Mᵢₛₜ) of the torque is determined based on the drive force exerted on the drill pipe (14) for its rotation.

8. The method according to one of the preceding claims, **characterized in that** the rotary drive and the feed drive are hydraulic drives.

9. The method according to claim 8, **characterized in that** the amount of pressure fluid supplied to the feed drive (336, 338) is changed in order to change the feed rate, and that the pressure of the pressure fluid supplied to the feed drive (336, 338) is changed in order to change the feed force.

10. The method according to one of the preceding claims, **characterized in that** the limit value (Fₘₐₓ) preset for the feed force previous to the beginning of the ground drilling is dependent on the quality of the soil (18) to be expected to a value between 20 % and 98 % of the feed force producible by the feed drive (336, 338).

11. The method according to one of the preceding claims, **characterized in that** the target value (Mₛₒₗₗ) of the torque is set to a value in a range from 70 % to 90 % of the torque producible by the rotary drive (334) for rotating the drill pipe (14).

12. A drill system for producing or enlarging a borehole in the ground preferably according to the method of one of the preceding claims,
with a feed drive (336, 338) which exerts a feed force onto a drill pipe (14) and moves a drilling and/or enlarging tool (20, 24) connected with the drill pipe (14) in the direction of the longitudinal axis of the drill pipe (14) through the soil (18),
with a rotary drive (334) which exerts a rotary force onto the drill pipe (14) and generates a torque for rotating the drill pipe and the drilling and/or enlarging tool (20, 24) connected with the drill pipe (14) about the longitudinal axis of the drill pipe (14), with a control unit (29); which compares the actual value (Mᵢₛₜ) of the torque exerted onto the drill pipe (14) for its rotation with a preset target value (Mₛₒₗₗ),
wherein the control unit (29) determines a rule deviation from the difference between the target value (Mₛₒₗₗ) and the actual value (Mᵢₛₜ),
**characterized In that** the control unit (29) controls the feed drive (336, 338) based on an upper limit value preset for the feed force exerted by the feed drive (336, 338) onto the drilling pipe (14) in the direction of its longitudinal axis and an upper limit value preset for the feed rate such that in the case of a negative rule deviation, the feed force and the feed rate are reduced together as regulating variables, and that in the case of a positive rule deviation the feed force and the feed rate are increased together as regulating variables until one of the regulating variables reaches a preset upper limit value, wherein subsequently only the other regulating variable is adjusted further.

## Revendications

1. Procédé de commande d'un dispositif d'entraînement d'avance d'une installation de forage destinée à produire ou à élargir un forage dans la terre,
selon lequel un train de tiges (14) relié à un outil de fond et/ou d'élargissement (20, 24) est amené en rotation autour de son axe longitudinal à l'aide d'un dispositif d'entraînement en rotation (334) et est déplacé à travers la terre (18) en direction de son axe longitudinal à l'aide du dispositif d'entraînement d'avance (336, 338), dans lequel une valeur limite supérieure (Fₘₐₓ) pour la force d'avance exercée par le dispositif d'entraînement d'avance (336, 338) sur le train de tiges (14) en direction de l'axe longitudinal de celui-ci et une valeur limite supérieure pour la vitesse d'avance sont prédéfinies,
selon lequel le couple exercé sur le train de tiges (14) est déterminé en tant que valeur réelle (Mᵢₛₜ),
selon lequel la valeur réelle (Mᵢₛₜ) déterminée est comparée à une valeur théorique (Mₛₒₗₗ) prédéfinie à l'aide d'une unité de commande (29) et
selon lequel un écart de régulation est déduit de la différence entre la valeur théorique (Mₛₒₗₗ) et la valeur réelle (Mᵢₛₜ) à l'aide de l'unité de commande (29),
**caractérisé en ce que** l'unité de commande (29) commande le dispositif d'entraînement d'avance (336, 338) de telle sorte que, dans le cas d'un écart de régulation négatif, la force d'avance et la vitesse d'avance sont réduites conjointement en tant que grandeurs réglantes, et **en ce que**, dans le cas d'un écart de régulation positif, la force d'avance et la vitesse d'avance sont augmentées conjointement en tant que grandeurs réglantes jusqu'à ce qu'une des grandeurs réglantes atteigne une valeur limite supérieure prédéfinie, seule l'autre grandeur réglante continuant d'être réglée ensuite.

2. Procédé selon la revendication 1, **caractérisé en ce que** la force d'avance est déterminée en tant que valeur réelle, **en ce que** la valeur réelle déterminée est comparée à la valeur limite (Fₘₐₓ) prédéfinie pour la force d'avance, et **en ce que**, lorsque la valeur limite (Fₘₐₓ) prédéfinie est atteinte et/ou dépassée, la force d'avance exercée sur le train de tiges (14) par le dispositif d'entraînement d'avance (336, 338) est réduite.

3. Procédé selon l'une quelconque des revendications précédentes, **caractérisé en ce que** la force d'avance est exercée sélectivement sur le train de tiges (14), de telle sorte que l'outil de fond et/ou d'élargissement (20, 24) relié au train de tiges (14) est déplacé par la force d'avance à distance du dispositif d'entraînement d'avance (336, 338) ou déplacé en direction du dispositif d'entraînement d'avance (336, 338).

4. Procédé selon l'une quelconque des revendications précédentes, **caractérisé en ce que** la vitesse d'avance du train de tiges (14) et la force d'avance exercée sur le train de tiges (14) sont réglées en fonction du couple exercé sur le train de tiges (14) pour amener celui-ci en rotation.

5. Procédé selon l'une quelconque des revendications précédentes, **caractérisé en ce que** la vitesse d'avance et/ou la force d'avance ne sont modifiées que lorsque le montant de l'écart de régulation dépasse une valeur (x) prédéfinie.

6. Procédé selon l'une quelconque des revendications précédentes, **caractérisé en ce que** la valeur limite (Fₘₐₓ) prédéfinie pour la force d'avance peut être réglée par l'intermédiaire d'une unité de commande et peut être modifiée lors du fonctionnement de l'installation de forage (10).

7. Procédé selon l'une quelconque des revendications précédentes, **caractérisé en ce que** la valeur réelle (Mᵢₛₜ) du couple est déterminée à partir de la force d'entraînement agissant sur le train de tiges (14) pour amener celui-ci en rotation.

8. Procédé selon l'une quelconque des revendications précédentes, **caractérisé en ce que** le dispositif d'entraînement en rotation et le dispositif d'entraînement d'avance sont des entraînements hydrauliques.

9. Procédé selon la revendication 8, **caractérisé en ce que** le débit de fluide sous pression amené au dispositif d'entraînement d'avance (336, 338) est modifiée pour modifier la vitesse d'avance, et **en ce que** la pression du fluide sous pression amené au dispositif d'entraînement d'avance (336, 338) est modifiée pour modifier la force d'avance.

10. Procédé selon l'une quelconque des revendications précédentes, **caractérisé en ce que** la valeur limite (Fₘₐₓ) prédéfinie pour la force d'avance est réglée avant le début d'un forage, en fonction de la nature attendue de la terre (18), sur une valeur dans la plage comprise entre 20 % et 98 % de la force d'avance pouvant être produite par le dispositif d'entraînement d'avance (336, 338).

11. Procédé selon l'une quelconque des revendications précédentes, **caractérisé en ce que** la valeur théorique (Mₛₒₗₗ) du couple est réglée sur une valeur dans la plage de 70 % à 90 % du couple pouvant être produit par le dispositif d'entraînement en rotation (334) pour amener le train de tiges (14) en rotation.

12. Installation de forage destinée à produire ou à élargir un forage dans la terre de préférence selon un procédé selon l'une quelconque des revendications précédentes,
comprenant un dispositif d'entraînement d'avance (336, 338), qui exerce une force d'avance sur un train de tiges (14) et déplace un outil de fond et/ou d'élargissement (20, 24) relié au train de tiges (14) à travers la terre (18) en direction de l'axe longitudinal du train de tiges (14),
comprenant un dispositif d'entraînement en rotation (334), qui exerce une force de rotation sur le train de tiges (14) et produit un couple permettant d'amener le train de tiges et l'outil de fond et/ou d'élargissement (20, 24) relié à celui-ci en rotation autour de l'axe longitudinal du train de tiges (14), comprenant une unité de commande (29), qui compare la valeur réelle (Mᵢₛₜ) du couple exercé sur le train de tiges (14) pour la rotation de celui-ci à une valeur théorique (Mₛₒₗₗ) prédéfinie, dans lequel l'unité de commande (29) déduit un écart de régulation de la différence entre la valeur théorique (Mₛₒₗₗ) et la valeur réelle (Mᵢₛₜ),
**caractérisée en ce que** l'unité de commande (29) commande le dispositif d'entraînement d'avance (336, 338) à partir d'une valeur limite supérieure prédéfinie pour la force d'avance exercée par le dispositif d'entraînement d'avance (336, 338) sur le train de tiges (14) en direction de l'axe longitudinal de celui-ci et d'une valeur limite supérieure prédéfinie pour la vitesse d'avance, de telle sorte que, dans le cas d'un écart de régulation négatif, la force d'avance et la vitesse d'avance sont réduites conjointement en tant que grandeurs réglantes et que, dans le cas d'un écart de régulation positif, la force d'avance et la vitesse d'avance sont augmentées conjointement en tant que grandeurs réglantes jusqu'à ce qu'une des grandeurs réglantes atteigne une valeur limite prédéfinie supérieure, seule l'autre grandeur réglante continuant d'être réglée ensuite.
